# NEUE EUROPÄISCHE PATENTSCHRIFT

(11) **EP 1 407 881 B2**
(45) Veröffentlichungstag und Bekanntmachung des Hinweises auf die Entscheidung über den Einspruch: **22.02.2012**
(45) Hinweis auf die Patenterteilung: 19.08.2009
(21) Anmeldenummer: 03022473.7
(22) Anmeldetag: 08.10.2003
(51) Int. Cl.: B41F 27/12

(54) **Verfahren zur Montage und Demontage flexibler Druckplatten**
Method for mounting and removing flexible printing plates
Procédé pour fixer et enlever une plaque d'impression flexible

(30) Priorität: 11.10.2002 DE 10247587
(43) Veröffentlichungstag der Anmeldung: 14.04.2004
(73) Patentinhaber: manroland AG, 63075 Offenbach/Main (DE)
(72) Erfinder: Mamberer, Hans-Eckard, 86343 Königsbrunn (DE); Burger, Rainer, 86169 Augsburg (DE); Dylla, Norbert, Dr., 86391 Stadtbergen (DE)
(74) Vertreter: Epp, Matthias Heinz

(56) Entgegenhaltungen:
- EP-A- 0 679 513
- DE-A- 4 219 822
- DE-C2- 3 116 506
- JP-A- 1 176 558
- US-A- 5 123 353
- US-A- 5 560 298
- US-A- 5 617 792
- US-A- 5 671 674
- US-A- 5 868 072

## Beschreibung

Die Erfindung betrifft ein Verfahren zur Montage und Demontage flexibler Druckplatten auf dem Formzylinder einer Rotationsdruckmaschine.

Gemäß der Patentschrift US 4 727 807 wird für die Montage einer flexiblen Druckplatte auf einem Formzylinder derart verfahren, dass die Druckplatte mit einer Handhabungsvorrichtung, einem sogenannten Endeffektor, an einen Formzylinder herangeführt, mit ihrem vorlaufenden Plattenschenkel mittels Stoßplatten des Endeffektors in einen Spannkanal hineinbewegt, die Druckplatte um den Formzylinder gewickelt und der nachlaufende Plattenschenkel in einen weiteren Spannkanal eingeführt wird. Auch das Abnehmen der Druckplatte erfolgt mittels des Endeffektors. Der Endeffektor selbst ist eine technisch aufwendige, teure Einrichtung: Außerdem sind technisch aufwendige Mechanismen für das Öffnen und Schließen der Druckplattenspannmechanismen in der Spanngrube erforderlich.

In der US 5 560 298 sind eine Vorrichtung und ein Verfahren zum Montieren von flexiblen Druckplatten offenbart, bei der/dem die Druckplatten unter Zuhilfenahme von Andruckrollen montiert werden. Weiterhin ist aus der US 5 671 674 ähnlich Druckplattenwechseleinrichtung bekannt, bei der die Druckplatte schnell und sehr präzise gewechselt werden kann.

Es ist Aufgabe der Erfindung, ein Verfahren zu schaffen, das bei nur geringem technischem Aufwand eine flexible Druckplatte auf einem Formzylinder montiert und demontiert.

Die Aufgabe wird erfindungsgemäß mit den Merkmalen des unabhängigen Anspruchs gelöst. Das Verfahren bedient sich im Wesentlichen lediglich einer Andrückrolle und einer einfachen Betätigungsvorrichtung für die Spannelemente der Druckplatte im Spannkanal. Bei unter Fliehkraft und Federwirkung spannenden Spannelementen erübrigen sich außerdem Betätigungsschritte und Bauteile zum Schließen der Spannelemente.

Weitere Merkmale und Vorteile ergeben sich aus den abhängigen Ansprüchen in Verbindung mit der Beschreibung.

Die Erfindung soll nachfolgend an einem Ausführungsbeispiel näher erläutert werden. In den zugehörigen Zeichnungen zeigen die Figuren 1 bis 10 den Druckplattenwechsel an einem schematisch im Querschnitt dargestellten Formzylinder. Im Einzelnen zeigen die
- Fig. 1 bis 4:: Verfahrensschritte zur Montage flexibler Druckplatten
- Fig. 5:: die Produktionsstellung des Formzylinders
- Fig. 6 bis 10:: Verfahrensschritte zur Demontage flexibler Druckplatten.

Figur 1 und auch die weiteren Figuren zeigen im Querschnitt einen Formzylinder 1 einer Rotationsdruckmaschine, der mit einem Übertragungszylinder 2 zusammenarbeitet. Der Formzylinder 1 besitzt zwei einander gegenüberliegende Spanngruben 3, 4 mittels derer auf dem Umfang zwei Druckplatten 5, 6 spannbar sind. Damit ist der Formzylinder 1 in Umgangsrichtung mit zwei stehenden Broadsheet-Seiten belegbar.

Das Montieren der Druckplatte 5 auf den Formzylinder 1 erfolgt derart, dass letzterer zunächst in die in der Figur 1 gezeigte Einlegeposition gedreht wird. Anschließend wird die Druckplatte 5 mit ihrem vorlaufenden Schenkel 7 in die Spanngrube 3 eingesteckt. Dabei wird der vorlaufende Schenkel 7 von den in der Spanngrube 3 befindlichen Spannelementen geklemmt. Es kommen vorteilhaft unter Fliehkraft und Federwirkung spannende Spannelemente zum Einsatz, wie beispielsweise in DE 31 16 506 C2 gezeigt. Derartige Spannelemente erlauben es grundsätzlich Plattenschenkel einzustecken, ohne die Klemmung zu öffnen. Gemäß der Erfindung wird jedoch vorgesehen, mittels eines in die Spanngrube 3 eingeführten Betätigungselementes 8 die Klemmung zu öffnen, wonach das Einstecken des vorlaufenden Schenkels 7 in die Spanngrube 3 erleichtert wird. Anschließend wird das Betätigungselement 8 wieder zurückgezogen, wonach die Spannelemente den vorlaufenden Schenkel 7 spannen. Die Druckplatte 5 wird vorteilhaft mit ihrem nachlaufenden Schenkel 9 auf einen Tisch 10 aufgelegt, der beispielsweise als Schutz ausgebildet sein kann.

Nunmehr wird an den Formzylinder 1 eine Andrückrolle 11 angestellt (Figur 2), und bei einer Vorwärtsdrehung (im Uhrzeigersinn) des Formzylinders 1 wird die Druckplatte 5 auf diesen aufgewickelt. Beim Durchgang des Endbereiches der Druckplatte 5 unter die Andrückrolle 11 wird ihr nachlaufender Schenkel 9 in die Spanngrube 4 gedrückt und von deren Spannelementen gespannt (Figur 3).

In den Figuren 3 und 4 wird das Spannen einer weiteren Druckplatte 6 auf den Formzylinder 1 gezeigt. Dies erfolgt unter Wiederholung der Verfahrensschritte für die Montage der Druckplatte 5. Es wird also zunächst der Formzylinder 1 in die in Figur 3 gezeigte weitere Einlegeposition gebracht. Anschließend wird das Betätigungselement 8 in die Spanngrube 4 eingeführt, um die Klemmung des Spannelements für den vorlaufenden Schenkel 12 der Druckplatte 6 zu lösen, der daraufhin in die Spanngrube 4 eingesteckt wird. Nachfolgend wird das Betätigungselement 8 aus der Spanngrube 4 gezogen, worauf der vorlaufende Schenkel 12 geklemmt wird. Nun wird durch Vorwärtsdrehen des Formzylinders 1 die Druckplatte 6 auf den Formzylinder 1 gewickelt (Figur 4). Beim Durchgang des Endbereichs des Druckplatte 6 unter die an den Formzylinder 1 angestellte Andrückrolle 11 wird der nachlaufende Schenkel 13 in die Spanngrube 3 gedrückt und von deren Spannelementen geklemmt. Daraufhin wird die Andrückrolle 11 vom Formzylinder 1 abgestellt und die in Figur 5 gezeigte Produktionsstellung des Formzylinders 1 erreicht.

Für die Demontage der Druckplatte 5 wird der Formzylinder 1 in die in Figur 6 gezeigte Entnahmeposition gedreht. Anschließend wird bei vom Formzylinder 1 abgestellter Andrückrolle 11 durch Einführen des Betätigungselements 8 in die Spanngrube 4 die Klemmung des nachlaufenden Schenkels 9 gelöst, wobei dieser aus der Spanngrube 4 herausspringt (Figur 6). Das Herausbewegen des nachlaufenden Schenkels 9 kann auch durch am Endbereich der Druckplatte 5 ziehende Entnahmemittel 14, beispielsweise eine Saugerleiste, unterstützt werden. Anschließend wird das Betätigungselement 8 wieder aus der Spanngrube 4 herausgezogen und durch Zurückdrehen (entgegen dem Uhrzeigersinn) des Formzylinders 1 (Figur 7) die Druckplatte 5 vom Formzylinder 1 abgewickelt und mit ihrem nachlaufenden Schenkel 9 auf den Tisch 10 abgelegt. Schließlich wird durch Einführen des Betätigungselements 8 in die Spanngrube 3 die Klemmung des vorlaufenden Schenkels 7 gelöst und dieser aus der Spanngrube 3 gezogen, womit die Druckplatte 5 vom Formzylinder 1 demontiert ist (Figur 8).

An die Entnahme der Druckplatte 5 kann sich sogleich die Demontage der weiteren Druckplatte 6 anschließen (Figuren 8 bis 10). Bei dem in Figur 8 gezeigten Einführen des Betätigungselementes 8 in die Spanngrube 3 für das Lösen der Klemmung des vorlaufenden Schenkels 7 der Druckplatte 5 wird gleichzeitig die Klemmung des nachlaufenden Schenkels 13 der weiteren Druckplatte 6 gelöst, wobei dieser aus der Spanngrube 3 herausspringt. Anschließend wird das Betätigungselement 8 aus der Spanngrube 3 herausgezogen. Beim nachfolgenden Zurückdrehen des Formzylinders 1 (Figur 9) wird die weitere Druckplatte 6 vom Formzylinder 1 abgewickelt und auf den Tisch 10 abgelegt. Schließlich wird das Betätigungselement 8 in die Spanngrube 4 eingesteckt, worauf die Klemmung des vorlaufenden Schenkels 12 gelöst und dieser aus der Spanngrube 4 entnommen wird (Figur 10).

Auf dem Formzylinder 1 befinden sich in Achsrichtung vorteilhaft 4 oder 6 Druckplatten nebeneinander, wobei mit jeder dieser Druckplatten in der beschriebenen Weise verfahren werden kann. Andrückrolle 11 und Betätigungselement 8 können dabei einer oder mehreren Druckplatten zugeordnet sein. Auch ist es möglich, dass ein Formzylinder in Umfangsrichtung nur eine Druckplatte trägt, wobei diese ebenso, wie beschrieben, montiert und demontiert wird. Als Andrückrolle 11 kann auch eine Farb- oder Feuchtauftragwalze oder der Übertragungszylinder 2 zum Einsatz kommen.

### Bezugszeichenliste

- **1**: Formzylinder
- **2**: Übertragungszylinder
- **3**: Spanngrube
- **4**: Spanngrube
- **5**: Druckplatte
- **6**: Druckplatte
- **7**: vorlaufender Schenkel
- **8**: Betätigungselement
- **9**: nachlaufender Schenkel
- **10**: Tisch
- **11**: Andrückrolle
- **12**: vorlaufender Schenkel
- **13**: nachlaufender Schenkel
- **14**: Entnahmemittel

## Patentansprüche

1. Verfahren zur Montage und Demontage flexibler Druckplatten (5) auf dem Formzylinder (1) einer Rotationsdruckmaschine mit den Verfahrensschritten zur Montage
a) Positionieren des Formzylinders (1) in eine Einlegeposition
b) Einstecken des vorlaufenden Schenkels (7) einer Druckplatte (5) in eine Spanngrube (3)
c) Anstellen einer Andrückrolle (11) an den Formzylinder (1)
d) Vorwärtsdrehen des Formzylinders (1)
e) Eindrücken des nachlaufenden Schenkels (9) der Druckplatte (5) in eine Spanngrube (3)
f) Abstellen der Andrückrolle (11)
und den Verfahrensschritten zur Demontage
g) Positionieren des Formzylinders (1) in eine Entnahmeposition
h) Öffnen der Klemmung des nachlaufenden Schenkels (9) der Druckplatte (5)
i) Herausbewegen des nachlaufenden Schenkels (9) aus der Spanngrube (3)
j) Zurückdrehen des Formzylinders (1) und Abwickeln der Druckplatte (5) von dem Formzylinder (1)
k) Öffnen der Klemmung des vorlaufenden Schenkels (7) der Druckplatte (5)
l) Entnahme der Druckplatte (5) aus der Spanngrube (3),
wobei zumindest zum Öffnen der Klemmung in den Verfahrenschritten h) und k) das Betätigungselement (8) verwendet wird, das in die Spanngrube (3) eingeführt wird,
**dadurch gekennzeichnet, dass** nach dem Verfahrensschritt a) eine Klemmung für den vorlaufenden Schenkel einer Druckplatte mit einem Betätigungselement (8) geöffnet und nach dem Verfahrensschritt b) geschlossen wird.

2. Verfahren nach Anspruch 1, **dadurch gekennzeichnet, dass** nach dem Verfahrensschritt h) Entnahmemittel an das nachlaufende Ende der Druckplatte gesetzt werden, die das Herausbewegen des nachlaufenden Schenkels unterstützen.

3. Verfahren nach Anspruch 1, **dadurch gekennzeichnet, dass** bei einem in Umfangsrichtung mit zwei Druckplatten bestückbaren Formzylinder die Verfahrensschritte a) bis f) für das Montieren einer weiteren Druckplatte wiederholt werden, wobei zuvor der Verfahrensschritt f) entfällt oder die Andrückrolle erneut angestellt wird.

4. Verfahren nach Anspruch 1, **dadurch gekennzeichnet, dass** bei einem in Umfangsrichtung mit zwei Druckplatten bestückten Formzylinder die Verfahrensschritte g) bis I) für das Demontieren einer weiteren Druckplatte wiederholt werden.

## Claims

1. A method for the mounting and removing of flexible printing plates (5) on the forme cylinder (1) of a rotary printing press with the method steps for mounting of
a) positioning the forme cylinder (1) in an insert position
b) inserting the leading leg (7) of a printing plate (5) in a gripping groove (3)
c) engaging a pressure roller (11) with the forme cylinder (1)
d) forward-rotating the forme cylinder (1)
e) pressing the trailing leg (9) of the printing plate (5) into a gripping grove (3)
f) disengaging the pressure roller (11) and the method steps for the removing
g) positioning the forme cylinder (1) in a removal position
h) opening the clamping of the trailing leg (9) of the printing plate(5)
i) moving the trailing leg (9) out of the gripping groove (3)
j) turning back the forme cylinder (1) and unwinding the pressure plate (5) from the forme cylinder (1)
k) opening the gripping of the advancing leg (7) of the printing plate (5)
l) removing the printing plate (5) from the gripping groove (3), wherein at least for opening the gripping in the method steps h) and k) the actuating element (8) is used, which is inserted in the gripping groove (3), **characterized in that** after the method step a) a gripping for the advancing leg of a printing plate with an actuating element (8) is opened and closed after the method step b).

2. The method according to Claim 1, **characterized in that** following the method step h), removal means are placed on the trailing end of the printing plate which support the moving-out of the trailing leg.

3. The method according to Claim 1, **characterized in that** with a forme cylinder that can be equipped with two printing plates in circumferential direction the method steps a) to f) are repeated for assembling a further printing plate, wherein the method step f) is previously omitted or the pressure roller re-engaged.

4. A method according to Claim 1, **characterized in that** with a forme cylinder equipped with two printing plates in circumferential direction the method steps g) to 1) are repeated for the removing of a further printing plate.

## Revendications

1. Procédé de montage et de démontage de plaques d'impression flexibles (5) sur le cylindre porte-cliché (1) d'une machine d'impression rotative, comportant les étapes opératoires de montage suivantes :
a) Positionnement du cylindre porte-cliché (1) dans une position d'insertion
b) Fichage de la branche (7) meneuse d'une plaque d'impression (5) dans un creux de serrage (3)
c) Approche d'un rouleau compresseur (11) vers le cylindre porte-cliché (1)
d) Rotation vers l'avant du cylindre porte-cliché (1)
e) Enfoncement de la branche suiveuse (9) de la plaque d'impression (5) dans un creux de serrage (3)
f) Recul du rouleau compresseur (11) et les étapes opératoires de démontage suivantes :
g) Positionnement du cylindre porte-cliché (1) dans une position de retrait
h) Ouverture du serrage de la branche suiveuse (9) de la plaque d'impression (5)
i) Sortie de la branche suiveuse (9) du creux de serrage (3)
j) Rotation en arrière du cylindre porte-cliché (1) et déroulement de la plaque d'impression (5) du cylindre porte-cliché (1)
k) Ouverture du serrage de la branche meneuse (7) de la plaque d'impression (5)
l) Retrait de la plaque d'impression (5) du creux de serrage (3),
sachant qu'on utilise au moins pour ouvrir le serrage dans les étapes opératoires h) et k) l'élément d'actionnement (8) qui est introduit dans le creux de serrage (3),
**caractérisé en ce que**, après l'étape opératoire a), un serrage de la branche meneuse d'une plaque d'impression (5) doté d'un élément d'actionnement (8) est ouvert et refermé après l'étape opératoire b).

2. Procédé selon la revendication 1, **caractérisé en ce que**, après l'étape opératoire h), on pose à l'extrémité suiveuse de la plaque d'impression des moyens de retrait qui aident à sortir la branche suiveuse.

3. Procédé selon la revendication 1, **caractérisé en ce que**, dans le cas d'un cylindre porte-cliché pouvant être équipé de deux plaques d'impression dans le sens circonférentiel, les étapes opératoires a) à f) de montage d'une autre plaque d'impression (5) sont répétées, l'étape opératoire f) étant préalablement supprimée ou le rouleau compresseur étant à nouveau approché.

4. Procédé selon la revendication 1, **caractérisé en ce que**, dans le cas d'un cylindre porte-cliché pouvant être équipé de deux plaques d'impression dans le sens circonférentiel, les étapes opératoires g) à 1) de démontage d'une autre plaque d'impression (5) sont répétées.
